# FASCICULE DE BREVET EUROPEEN

(11) **EP 1 068 880 B1**
(45) Date de publication et mention de la délivrance du brevet: **15.06.2005**
(21) Numéro de dépôt: 00410070.7
(22) Date de dépôt: 06.07.2000
(51) Int. Cl.: A62B 35/00

(54) **Harnais d'encordement à longe d'accrochage déportée**
Haltesystem mit ablösbarem Haltegurt
Rope harness with an offset hook-up tether

(30) Priorité: 16.07.1999 FR 9909412
(43) Date de publication de la demande: 17.01.2001
(73) Titulaire: ZEDEL, 38920 Crolles (FR)
(72) Inventeur: Hede, Jean Marc, 38660 Le Touvet (FR); Petzl, Paul, 38530 Barraux (FR)
(74) Mandataire: Hecké, Gérard

(56) Documents cités:
- EP-A- 0 508 278
- WO-A-98/40124
- US-A- 5 228 412
- US-A- 5 433 289

## Description

### Domaine technique de l'invention

L'invention est relative à un harnais d'encordement comprenant:
- un cuissard composé d'une ceinture de maintien et d'une paire de tours de cuisse reliés à la ceinture par des sangles de liaison,
- une paire de bretelles fixée à l'avant et à l'arrière de la ceinture, chaque bretelle comportant une sangle thoracique prolongée par une sangle dorsale en formant une demi-spire destinée à passer sur l'épaule de l'utilisateur,
- et une longe d'accrochage déportée constituée par une sangle d'extension auxiliaire.

### Etat de la technique

Les harnais connus possèdent généralement deux points d'accrochage pour être reliés à la corde de sécurité par l'intermédiaire d'une longe et d'un bloqueur suiveur. Le premier type d'assurance sur point avant ventral ou thoracique est illustré sur les figures 1 et 2. Le bloqueur 50 suiveur est relié au point d'accrochage avant, avec l'inconvénient de la présence permanente de la corde 52 devant l'utilisateur, ce qui le gêne pour progresser et pour travailler (figure 1). Par contre en cas de chute, l'utilisateur est accroché en toute sécurité à la corde 52 avec un confort optimum, et la corde 52 est facilement accessible autorisant une possibilité de remontée (figure 2).

Le deuxième type d'assurance sur point arrière dorsal est représenté sur les figures 3 et 4. Le bloqueur 50 suiveur est relié au point d'accrochage arrière avec l'avantage que la corde 52 se trouve dans le dos sans gêner l'utilisateur pour progresser et pour travailler (figure 3). Néanmoins en cas de chute, l'utilisateur se retrouve dans une position inconfortable en étant pendu dans le dos, avec la corde 52 rendue inaccessible (figure 4). Toute tentative de remontée de la corde par soi-même est alors impossible.

Il existe d'autre part un harnais antichute PR7 de la société Protecta International qui fait usage d'une sangle d'extension attachée à un point d'accrochage dorsal et ramenée par-dessus l'épaule vers l'avant. En cas d'arrêt sur chute, on se retrouve dans la situation inconfortable de la figure 4.

### Objet de l'invention

L'objet de l'invention consiste à réaliser un harnais d'encordement fiable qui cumule les avantages des solutions connues sans leurs inconvénients, c'est à dire dans lequel l'utilisateur n'est pas gêner par la corde en usage normal, et est arrêté en cas de chute avec un confort optimum, tout en conservant l'accessibilité à la corde pour un éventuel autosecours.

Le harnais selon l'invention est caractérisé en ce que la longe possède une première extrémité de fixation assujettie sur le devant du harnais, et une deuxième extrémité d'accrochage ramenée à l'arrière du harnais en étant superposée à l'une des bretelles au moyen d'une liaison de retenue détachable susceptible de se trouver dans une position de contact ou dans une position déclenchée selon que la force de tension exercée sur la longe est inférieure ou supérieure à un seuil prédéterminé, le passage de la position de contact vers la position déclenchée intervenant à la suite d'une chute ou d'une intervention manuelle en provoquant la séparation de la deuxième extrémité de la bretelle, et le déplacement de la longe vers l'avant.

Selon un mode de réalisation préférentiel, la liaison de retenue de la longe est localisée en position de contact sur la sangle dorsale de la bretelle. La première extrémité de fixation de la longe se trouve sur une partie commune d'assemblage des sangles thoraciques des deux bretelles à la ceinture.

La liaison de retenue détachable peut être formée soit par au moins une bande de fermeture autoagrippante, soit par un système de fermeture par boutons pression enfichables, soit par des moyens de maintien élastiques.

### Description sommaire des dessins

D'autres avantages et caractéristiques ressortiront plus clairement de la description qui va suivre d'un mode de réalisation de l'invention donné à titre d'exemple non limitatif, et représenté aux dessins annexés dans lesquels:
- les figures 1 et 2 sont des vues schématiques d'un harnais connu de l'art antérieur avec un point d'accrochage ventral ou thoracique, respectivement avant et après la chute;
- les figures 3 et 4 sont des vues schématiques d'un harnais connu de l'art antérieur avec un point d'accrochage arrière dorsal, respectivement avant et après la chute;
- la figure 5 montre une vue en perspective d'un harnais équipé d'une longe selon l'invention;
- la figure 6 représente le harnais de la figure 5 vu de l'arrière, la longe se trouvant dans la position de contact avec l'une des bretelles;
- les figures 7-9 montrent les différentes phases de fonctionnement du harnais de la figure 5, respectivement avant et après la chute, et lors de la remontée par autosecours.

### Description d'un mode de réalisation préférentiel

Sur les figures 5 et 6, un harnais 10 d'encordement est composé d'un cuissard 12 associé à une paire de bretelles 14, 16 croisées. Le cuissard 12 comporte une ceinture 18 de maintien destinée à entourer la taille de l'utilisateur, et une paire de tours de cuisse 20, 22 reliées à l'avant de la ceinture 18 par des premières sangles de liaison 24, 26, et à l'arrière de la ceinture 18 par des deuxièmes sangles 28, 30 élastiques de positionnement.

Chaque bretelle 14, 16 comprend une sangle thoracique 32 prolongée par une sangle dorsale 34 formant une demi-spire passant sur l'épaule de l'utilisateur. Les deux sangles thoraciques 32 des bretelles 14, 16 sont réunies à une partie commune 36 fixée à l'avant de la ceinture 18, tandis que les deux extrémités des sangles dorsales 34 sont cousues à l'arrière de la ceinture 18. Un anneau d'attache 38 est solidarisé à la ceinture 18 en étant monté sur la partie commune 36 des bretelles 14, 16.

Le harnais 10 est équipé en plus d'une longe 40 d'accrochage déportée, laquelle est constituée par une sangle d'extension auxiliaire, ayant une première extrémité 42 fixée sur le devant du harnais 10 au voisinage de la partie commune 36, et une deuxième extrémité 44 ramenée dans le dos à l'arrière du harnais 10. La longe 40 est superposée à l'une des bretelles 14, et la deuxième extrémité 44 est maintenue en engagement contre la sangle dorsale 34 par une liaison de retenue 46.

Le deuxième extrémité 44 est conformée selon un anneau destiné à être relié à un bloqueur par l'intermédiaire d'un mousqueton. La liaison de retenue 46 occupe une position de contact lorsque le bloqueur coulisse normalement le long de la corde d'assurance. La force appliquée à la longe 40 lors d'une progression normale est insuffisante pour débloquer la liaison de retenue 46. Le déclenchement de la liaison de retenue 46 intervient à la suite d'une chute de l'utilisateur, étant donné que la force de tension exercée sur la longe 40 dépasse un seuil prédéterminé. Dans ce cas, la liaison de retenue 46 saute comme un fusible, et l'utilisateur se retrouve accroché à la corde par la première extrémité 42 antérieure fixée sur le devant du harnais 10.

La liaison de retenue 46 détachable peut être réalisée de différentes manières, par exemple au moyen d'une bande de fermeture autoagrippante dénommée commercialement par Velcro (marque déposée), d'un système de fermeture par boutons pression enfichables, ou d'organes de maintien élastiques. La liaison de retenue 46 est agencée de préférence au début de la sangle dorsale 34 au voisinage de l'arrière l'épaule de l'utilisateur.

Le fonctionnement du harnais 10 équipé de la longe 40 d'accrochage déportée selon l'invention, est représenté sur les figures 7 à 9:

Sur la figure 7, la liaison de retenue 46 de la longe 40 se trouve en position de contact avec la sangle dorsale 34, et la deuxième extrémité 44 est maintenue avec son bloqueur 50 dans le dos de l'utilisateur. La corde 52 est en permanence à l'arrière de l'utilisateur, et ne gêne pas sa progression en utilisation normale.

Sur la figure 8, la liaison de retenue 46 détachable a déclenché à la suite d'une chute, et le bloqueur 50 stoppe automatiquement le mouvement de descente de l'utilisateur avec la corde 52 passant par l'avant. L'utilisateur est alors accroché confortablement à la corde 52 par la première extrémité 42 antérieure de la longe 40.

Sur la figure 9, la corde 52 est facilement accessible, et l'utilisateur peut descendre et remonter le long de la corde 52, laquelle est alors accessible avec les techniques habituelles de progression sur corde.

La liaison de retenue 46 est facilement détachable manuellement pour faciliter la mise en place du bloqueur 50.

Le harnais 10 d'encordement à longe 40 déportée peut être utilisé pour l'autoassurance en escalade, et pour les travaux en hauteur.

## Revendications

1. Harnais d'encordement comprenant:
- un cuissard (12) composé d'une ceinture (18) de maintien et d'une paire de tours de cuisse (20, 22) reliés à la ceinture (18) par des sangles de liaison ( 24, 26, 28, 30),
- une paire de bretelles (14, 16) fixée à l'avant et à l'arrière de la ceinture (18), chaque bretelle (14, 16) comportant une sangle thoracique (32) prolongée par une sangle dorsale (34) en formant une demi-spire destinée à passer sur l'épaule de l'utilisateur,
- et une longe (40) d'accrochage déportée constituée par une sangle d'extension auxiliaire,
**caractérisé en ce que** la longe (40) possède une première extrémité (42) de fixation assujettie sur le devant du harnais (10), et une deuxième extrémité (44) d'accrochage ramenée à l'arrière du harnais (10) en étant superposée à l'une des bretelles (14) au moyen d'une liaison de retenue (46) détachable susceptible de se trouver dans une position de contact ou dans une position déclenchée selon que la force de tension exercée sur la longe (40) est inférieure ou supérieure à un seuil prédéterminé, le passage de la position de contact vers la position déclenchée intervenant à la suite d'une chute ou d'une intervention manuelle en provoquant la séparation de la deuxième extrémité (44) de la bretelle, et le transfert de la longe (40) vers l'avant.

2. Harnais d'encordement selon la revendication 1, **caractérisé en ce que** la liaison de retenue (46) de la longe (40) est localisée en position de contact sur la sangle dorsale (34) de la bretelle (14).

3. Harnais d'encordement selon la revendication 1 ou 2, **caractérisé en ce que** la première extrémité (42) de fixation de la longe (40) se trouve sur une partie commune (36) d'assemblage des sangles thoraciques (32) des deux bretelles (14, 16) à la ceinture (18).

4. Harnais d'encordement selon la revendication 1 ou 2, **caractérisé en ce que** la liaison de retenue (46) est formée par au moins une bande de fermeture autoagrippante.

5. Harnais d'encordement selon la revendication 1 ou 2, **caractérisé en ce que** la liaison de retenue (46) est formée par un système de fermeture par boutons-pression enfichables.

6. Harnais d'encordement selon la revendication 1 ou 2, **caractérisé en ce que** la liaison de retenue (46) est formée par des moyens de maintien élastiques.

7. Harnais d'encordement selon la revendication 2, **caractérisé en ce que** la liaison de retenue(46)est agencée au début de la sangle dorsale (34) au voisinage de l'épaule de l'utilisateur.

## Patentansprüche

1. Anseilgurt, der umfasst:
- einen Oberschenkelgurt (12), der einen Haltegürtel (18) und ein Paar Beinschlaufen (20, 22) umfasst, die mittels Verbindungsbändern (24, 26, 28, 30) mit dem Haltegürtel (18) verbunden sind,
- ein Paar Schulterträger (14, 16), die vorne und hinten am Haltegürtel (18) befestigt sind, wobei jeder Schulterträger (14, 16) einen Brustriemen (32) umfasst, der durch einen Rückenriemen (34) verlängert ist und so eine Halbschlaufe bildet, die dazu bestimmt ist, über die Schulter des Benutzers gezogen zu werden,
- und einen versetzten Einhängeriemen (40), der von einem Hilfs-Verlängerungsriemen gebildet wird,
**dadurch gekennzeichnet, dass** der Riemen (40) ein erstes Befestigungsende (42) aufweist, das am Vorderteil des Anseilgurts (10) eingehängt wird, sowie ein zweites Einhängende (44), das hinten am Anseilgurt (10) vorgesehen ist und auf einem der Schulterträger (14) mittels einer trennbaren Rückhalteverbindung (46) angeordnet ist, die sich in einer Position mit Kontakt oder einer abgehängten Position befinden kann, je nachdem, ob die auf den Riemen (40) ausgeübte Spannung unter oder über einem vorbestimmten Schwellenwert liegt, wobei der Übergang aus der Kontakt- in die abgehängte Position durch einen Sturz oder eine manuelle Intervention ausgelöst wird, welche die Trennung vom zweiten Ende (44) des Schulterträgers und eine Verlagerung der Position des Riemens (40) nach vorne bewirkt.

2. Anseilgurt nach Anspruch 1, **dadurch gekennzeichnet, dass** die Rückhalteverbindung (46) des Riemens (40) in der Kontaktposition nur am Rückenriemen (34) des Schulterträgers (14) sitzt.

3. Anseilgurt nach Anspruch 1 oder 2, **dadurch gekennzeichnet, dass** sich das erste Ende (42) zur Befestigung des Riemens (40) an einem gemeinsamen Verbindungsteil (36) der Brustriemen (32) der beiden Schulterträger (14, 16) mit dem Haltegürtel (18) befindet.

4. Anseilgurt nach Anspruch 1 oder 2, **dadurch gekennzeichnet, dass** die Rückhalteverbindung (46) von mindestens einem Klettverschlussband gebildet wird.

5. Anseilgurt nach Anspruch 1 oder 2, **dadurch gekennzeichnet, dass** die Rückhalteverbindung (46) von einem Verschlusssystem mit Druckknöpfen gebildet wird.

6. Anseilgurt nach Anspruch 1 oder 2, **dadurch gekennzeichnet, dass** die Rückhalteverbindung (46) von elastischen Haltemitteln gebildet wird.

7. Anseilgurt nach Anspruch 2, **dadurch gekennzeichnet, dass** die Rückhalteverbindung (46) am Ansatz des Rückenriemens (34) nahe der Schulter des Benutzers angeordnet ist.

## Claims

1. A roping harness comprising:
- a sit harness (12) comprising a securing belt (18) and a pair of leg loops (20, 22) joined to the belt (18) by joining straps (24, 26, 28, 30),
- a pair of shoulder straps (14, 16) fixed to the front and rear of the belt (18), each shoulder strap (14, 16) comprising a chest strap (32) extended by a dorsal strap (34) forming a half-tum designed to pass over the user's shoulder,
- and an offset attachment strip (40) formed by an auxiliary extension strap.
**characterized in that** the attachment strip (40) has a first fixing end (42) securedly affixed to the front of the harness (10), and a second attachment end (44) located at the rear of the harness (10), said strip being superposed on one (14) of the shoulder straps by means of a detachable retaining part (46) able to be in a secured contact position or in a released position depending on whether the tensile force exerted on the attachment strip (40) is lower than or greater than a preset threshold, movement from the secured contact position to the released position taking place following a fall or by a manual operation causing separation of the second end (44) of the shoulder strap and transfer movement of the attachment strip (40) to the front.

2. The roping harness according to claim 1, **characterized in that** the retaining part (46) of the attachment strip (40) is located in the secured contact position on the dorsal strap (34) of the shoulder strap (14).

3. The roping harness according to claim 1 or 2, **characterized in that** the first fixing end (42) of the attachment strip (40) is located on a common part (36) for assembly of the chest straps (32) of the two shoulder straps (14, 16) to the belt (18).

4. The roping harness according to claim 1 or 2, **characterized in that** the retaining part (46) is formed by at least one strip of self-gripping securing tape.

5. The roping harness according to claim 1 or 2, **characterized in that** the retaining part (46) is formed by a securing system by means of snap-fastener buttons.

6. The roping harness according to claim 1 or 2, **characterized in that** the retaining part (46) is formed by elastic securing means.

7. The roping harness according to claim 2, **characterized in that** the retaining part (46) is arranged located at the beginning of the dorsal strap (34) near to the user's shoulder.
